# EUROPÄISCHE PATENTSCHRIFT

(11) **EP 2 841 358 B1**
(45) Veröffentlichungstag und Bekanntmachung des Hinweises auf die Patenterteilung: **30.05.2018**
(21) Anmeldenummer: 13719016.1
(22) Anmeldetag: 12.04.2013
(51) Int. Cl.: B65D 85/10

(54) **ZIGARETTEN-PACKUNG UND VERFAHREN ZUM HERSTELLEN DERSELBEN**
CIGARETTE PACKAGE AND METHOD FOR PRODUCTION THEREOF
ÉTUI À CIGARETTES ET PROCÉDÉ POUR LE FABRIQUER

(30) Priorität: 25.04.2012 DE 102012008168
(43) Veröffentlichungstag der Anmeldung: 04.03.2015
(73) Patentinhaber: JT International SA, 1202 Geneva (CH)
(72) Erfinder: BUSE, Henry, 27374 Visselhövede (DE); HEIN, Viktor, 27308 Kirchlinteln-Luttum (DE); ROESLER, Burkard, 27337 Blender (DE)
(74) Vertreter: Gill Jennings & Every LLP
(86) Internationale Anmeldenummer: PCT/EP2013/001070
(87) Internationale Veröffentlichungsnummer: WO 2013/159869

(56) Entgegenhaltungen:
- EP-B1- 2 017 198
- DE-A1-102008 035 473
- US-A- 3 052 398
- US-A- 3 881 599

## Beschreibung

Die Erfindung betrifft eine Packung für Zigaretten mit den Merkmalen des Oberbegriffs des Anspruchs 1. Weiterhin betrifft die Erfindung Verfahren zum Herstellen derartiger (Zigaretten) Packungen.

US3,881,599 offenbart Verpackung für Zigaretten oder andere ähnliche Gegenstände, umfassend einen äußeren Mantel mit einer Innenschale darin befestigt für eine Schwenkbewegung relativ zur äußeren Schale. Die Innenschale Gehäuse Zigaretten oder andere Artikel und beweglich ist aus einer Position vollständig innerhalb des Außenmantels in eine Winkelposition relativ zu der Außenschale, wobei ein Teil des oberen Teils der inneren Schale ist seitlich von der Außenschale, um Zigaretten zu ermöglichen ausgesetzt oder geschlossenen andere Waren daraus extrahiert werden.

DE102008035473 A1 offenbart Zigarettenpackung als Kappenschachtel bestehend aus einer Aussenpackung mit Schachtelteil und Deckel sowie einer Innenpackung aus einem gesonderten Zuschnitt. Teil der Innenpackung ist eine Federlasche, die mit einem freien Randstreifen an der Innenseite des Deckels befestigt ist. Ein Kragen besteht aus einem gesonderten Zuschnitt, der mit der Innenpackung durch Klebung verbunden ist. Alternativ kann der Kragen Teil der Innenpackung und die Federlasche als gesonderter Zuschnitt ausgebildet sein.

EP 2017198 A1 offenbart eine starre, aufklappbare Zigarettenpackung, die Folgendes aufweist: eine Zigarettengruppe, mindestens einen Innenbehälter, einen Außenbehälter, der mindestens ein offenes seitliches Ende aufweist, und ein Gelenk, das den Innenbehälter und Außenbehälter verbindet, um die Rotation zwischen einer Schließstellung und einer Öffnungsstellung zu ermöglichen.

Die vorliegende Packung für Zigaretten besteht aus einer Außenpackung und mindestens einer für die Bewegung zwischen Öffnungs- und Schließstellung schwenkbaren Innenpackung, wobei diese in der Öffnungsstellung schräggestellt ist. Vorzugsweise sind zwei Innenpackungen in einer gemeinsamen Außenpackung angeordnet (EP 2 017 198 B1). Bei dieser bekannten Ausführung sind die (zwei) Innenpackungen an der Oberseite entweder offen oder in der Ausbildung einer Klappschachtel mit einem schwenkbaren Klappdeckel versehen. Die Zuschnitte für die Innenpackungen sind so ausgebildet, dass sie nach dem Prinzip der Längsfaltung verarbeitet werden. Dabei schließen zu beiden Seiten einer Innen-Bodenwand Faltlappen für Seitenwände einerseits

Zur Lösung dieser Aufgabe ist die erfindungsgemäße Packung mit den Merkmalen des Anspruchs 1 ausgebildet.

Der Zuschnitt für die (zwei) Innenpackungen ist demnach jeweils so ausgebildet, dass zu beiden Seiten einer Innen-Bodenwand Faltlappen für die Seitenwände der Innenpackung anschließen. An dieser wiederum beidseitig Faltlappen angeordnet, die für die Bildung einer Außenwand einerseits und einer Innenwand andererseits mit wechselseitiger Überdeckung gefaltet und (durch Klebung) miteinander verbunden sind. Die nach außen gerichtete, freie Wandung der Innenpackung - Außenwand - ist demnach (wie auch die gegenüberliegende Innenwand) doppellagig ausgebildet. Die Seitenwände bestehen aus einer Materiallage.

Eine weitere Besonderheit besteht darin, dass die in Öffnungsstellung an der Oberseite offenen Innenpackungen in der Schließstellung durch einen oder durch zwei einander mindestens teilweise überdeckende Schließlappen abgedeckt ist. Mindestens ein Schließlappen ist als Fortsatz des (innenliegenden) Faltlappens der Innenwand ausgebildet. Durch Verbindung mit einer Stirnwand der Außenpackung wird der Schließlappen beim Öffnen und Schließen im Sinne einer Öffnungs- oder Schließbewegung betätigt. Im Übrigen sind die Innenpackungen becherförmig ausgebildet, wobei sich die Seitenwände und Außenwand sowie Innenwand überwiegend über die volle Höhe (Innenabmessung) der Außenpackung erstrecken.

Weiterhin ist fertigungstechnisch von Bedeutung, dass aufgrund der Gestaltung der Innenpackung diese nur in einer Ausführung hergestellt werden muss. Von den einzeln oder paarweise (z.B. bei zweibahniger Fertigung) einer Außenpackung zugeführten Innenpackungen wird jeweils die zweite um 180° gedreht, um die der Gesamtpackung entsprechende Relativstellung zu erhalten.

Die Fertigung mindestens der Innenpackung erfolgt nach dem in US 4 084 393 vorgegebenen Falt- und Füllkonzept.

Weitere Merkmale der Packungen und der Herstellungstechnik werden nachfolgend anhand der Zeichnungen näher erläutert. Es zeigt:
- Fig. 1: einen ausgebreiteten Zuschnitt für eine Innenpackung,
- Fig. 2: einen ausgebreiteten Zuschnitt für eine Außenpackung,
- Fig. 3: den Zuschnitt der Außenpackung nach ersten Faltschritten,
- Fig. 4: eine fertige Innenpackung in perspektivischer Darstellung,
- Fig. 5: eine fertige (Gesamt-)Packung, ebenfalls in perspektivischer Darstellung,
- Fig. 6: erste Fertigungsschritte für die Herstellung einer Innenpackung,
- Fig. 7: die Innenpackung in einer Teilfertigstellung, in Perspektive,
- Fig. 8: abschließende Fertigungsschritte für die Innenpackung, ebenfalls in Perspektive,
- Fig. 9: Schritte zur Fertigung der Komplettpackung in Perspektive,
- Fig. 10: abschließende Fertigungsschritte für die Packung gemäß Fig. 5, in Perspektive,
- Fig. 11: die Packung in Öffnungsstellung einer Innenpackung, in Perspektive,
- Fig. 12: einen Vertikalschnitt der Packung gemäß Fig. 11 in der Schnittebene XII-XII der Fig. 11.

Die bevorzugte Ausführung einer Packung für Zigaretten besteht aus drei Teilpackungen, nämlich einer Außenpackung 10 und zwei Innenpackungen 11, 12. Letztere sind in der gemeinsamen Außenpackung 10 bewegbar fixiert. Durch Schwenkbewegung kann jede Innenpackung 11, 12 individuell aus einer Schließstellung (Fig. 5, Fig. 12, links) in eine Öffnungsstellung (Fig. 12, rechts) bewegt werden. In dieser ist der Zugang zum Packungsinhalt (Zigaretten) frei. Die Innenpackungen 11, 12 sind so ausgebildet, dass sie in Schließstellung (Fig. 5) den Innenraum der Außenpackung 10 im Wesentlichen vollständig ausfüllen. Offene Schmalseiten der Außenpackung 10 werden vollständig durch die Innenpackung 11, 12 verdeckt.

Zuschnitte für Innenpackung 11, 12 und Außenpackung 10 sind in Fig. 1 bzw. Fig. 2 in ausgebreiteter Form dargestellt. Der Zuschnitt der Innenpackung 11, 12 weist einen zentralen Bereich zur Bildung einer Innen-Bodenwand 13 auf. Mit dieser sind einander gegenüberliegend Faltlappen verbunden, die bei der Innenpackung 11, 12 einander gegenüberliegende Seitenwände 14, 15 bilden.

An den Längsseiten dieser Faltlappen sind weitere Faltlappen angeordnet, nämlich ein äußerer Außenlappen 16, ein innerer Außenlappen 17, gegenüberliegend jeweils ein äußerer Innenlappen 18 und ein innerer Innenlappen 19. Die einander jeweils zugeordneten Lappen 16, 17 einerseits und 18, 19 andererseits bilden aufgrund entsprechender Faltung und wechselseitiger Überdeckung eine Außenwand 20 und eine Innenwand 21 der so ringsherum geschlossenen Innenpackung 11, 12.

Die Packung ist vorliegend so ausgebildet, dass außenliegende, aufrechte Packungskanten, die durch die Innenpackungen 11, 12 gebildet sind, als Rundkanten 22, 23 gestaltet sind. Der Zuschnitt für die Innenpackung 11, 12 (Fig. 1) ist im Bereich von nach außen gerichteten Packungskanten zur Bildung der Rundkanten 22 bzw. 23 mit einer Mehrzahl von parallelen Rillungen versehen als Übergang zwischen Seitenwand 14 und äußerem Außenlappen 16 sowie zwischen Seitenwand 15 und innerem Außenlappen 17 gegenüberliegend, nämlich zwischen Seitenwänden 14, 15 einerseits und äußeren Innenlappen 18 sowie innerem Innenlappen 19 andererseits, ist eine Prägelinie für eine im Querschnitt rechtwinklige Packungskante 24, 25 gebildet.

Die aus dem Zuschnitt gemäß Fig. 1 gefaltete Innenpackung 11, 12 ist im Wesentlichen becherförmig ausgebildet, also an der Oberseite (Entnahmeseite) offen (Fig. 11, Fig. 12). Die Außenwand 20 mit den Faltlappen 16, 17 erstreckt sich über die volle Höhe der Außenpackung 10 (Innenabmessung). Die Innenwand 21 ist mit etwas geringerer Höhe ausgebildet, um die Schrägstellung der Innenpackung 11, 12 beim Öffnungs- und Schließvorgang zu ermöglichen. Die Seitenwände 14, 15 sind vorzugsweise beide mit einer von einem oberen Rand der Innenpackung 11, 12 ausgehenden Ausnehmung 26 versehen, die den Zugriff zu den Zigaretten bei geöffneter Innenpackung 11, 12 gewährleistet. Die Abmessungen sind vorzugsweise so gewählt, dass ein blockförmiger Packungsinhalt, nämlich ein Zigarettenblock 27 - Zigarettengruppe mit Innenumhüllung aus Papier, Stanniol oder Folie - eine geringfügig geringere Höhe aufweist als die Innenwand 21 und eine etwas geringere Höhe als die Außenwand 20 (Fig. 12).

Die Innenpackungen 11, 12 sind vorteilhafterweise an der (oberen, offenen) Entnahmeseite mit Verschlussmitteln versehen. Diese bestehen aus mindestens einem Decklappen 28, der sich in Schließstellung (Fig. 4) im Wesentlichen über die volle Abmessung der Öffnung der Innenpackung 11, 12 erstreckt. Der Decklappen 28 ist der Kontur der Innenpackung 11, 12 angepasst, bei dem gezeigten Ausführungsbeispiel demnach mit Rundecken 29 versehen. Der Decklappen 28 ist vorliegend als Fortsatz einer Seitenwand der Innenpackung 11, 12 ausgebildet, insbesondere der Innenwand 21. Der innere Innenlappen 19 ist mit einer entsprechenden Verlängerung versehen zur Bildung des Decklappens 28 (Fig. 1).

Der Decklappen 28 wirkt zusammen mit einem Gegenlappen, bei dem vorliegenden Beispiel mit einem - in den Abmessungen deutlich kleineren - Ecklappen 30, der gegenüberliegend an der Außenwand 20 angeordnet ist, und zwar am inneren Außenlappen 17 der Außenwand 20. In der Ausgangsstellung (Fig. 4) sind die Lappen 28, 30 übereinander gefaltet und miteinander verbunden. Decklappen 28 und Ecklappen 30 erstrecken sich demnach in der Ebene der offenen Seite der Innenpackungen 11, 12, unmittelbar oberhalb des Zigarettenblocks 27. Der außenliegende Decklappen 28 ist durch Klebung mit dem innenliegenden Ecklappen 30 verbunden (Leimpunkte 31 in Fig. 7).

Die Gestaltung der Innenpackungen 11, 12 im Bereich der Innen-Bodenwand 13 ist so ausgebildet, dass Verbindungslappen 32, 33 in Fortsetzung des inneren Außenlappens 17, also gegenüber dem Ecklappen 30 und ein Verbindungslappen 33 als Fortsetzung des inneren Innenlappens 19 vorgesehen sind. Diese Faltlappen 32,33 liegen bei der fertigen Innenpackung 11 an der Innen-Bodenwand 13 an (Fig. 6).

Der Zigarettenblock 27 als Inhalt einer Innenpackung 11, 12 besteht aus einer Gruppe von Zigaretten, die allseits von einem Innenzuschnitt 34 aus Stanniol, Papier, Folie oder dergleichen umgeben ist. Der Innenzuschnitt 34 ist bei dem Beispiel nach dem Längsfaltprinzip angeordnet mit Seitenlappen 35 und insbesondere kuvertartig gefalteten Stirnlappen 36. Durch eine quergerichtete Stanz- bzw. Perforationslinie wird ein bei der Ingebrauchnahme abziehbarer Flap 37 geschaffen, der den Zugang zu den Zigaretten ermöglicht. Eine Funktion der Schließlappen 28, 30 der Innenpackung 11, 12 besteht darin, die Faltung des Innenzuschnitts 34, insbesondere der Stirnlappen 36, bei der Fertigung der Packung und danach zu sichern.

Zum Öffnen der Innenpackung 11, 12 können die Schließlappen 28, 30 voneinander getrennt werden - bei Verwendung eines entsprechenden Klebers. Vorliegend ist der innere Lappen, nämlich der Ecklappen 30 so ausgebildet bzw. angeordnet, dass beim Öffnen der Innenpackung 11, 12 der Ecklappen 30 am Decklappen 28 (Innenseite) verbleibt. Der Ecklappen 30 wird dabei von der Verbindung mit der Innenpackung 11, 12, vorliegend von dem inneren Außenlappen 17, getrennt. Der Ecklappen 30 ist lediglich über (zwei randseitige) Restverbindungen 38 mit dem Faltlappen 17 verbunden. Die Restverbindungen sind durch einen vorzugsweise mittigen Stanzschnitt 39 voneinander getrennt. Beim erstmaligen Öffnen des Decklappens 28 wird der Ecklappen 30 demnach von der Verbindung abgerissen und bleibt an der Innenseite aufgrund der Leimverbindung (Fig. 12).

Die Außenpackung 10 besteht aus einem Zuschnitt (Fig. 2), der nach dem Längsfaltprinzip ausgebildet ist mit einer Außen-Bodenwand 40. An diese schließen über quergerichtete Faltlinien Bereiche bzw. Faltlappen von Seitenwänden der seitlich offenen Außenpackung 10 an. Es handelt sich um eine Vorderwand 41 und eine gegenüberliegende Rückwand 42. An den Wandungen 41, 42 sind jeweils seitlich Faltlappen angeordnet, nämlich Verstärkungslappen 43, 44. Diese werden in einem ersten Fertigungsschritt der Außenpackung 10 entlang aufrechter Faltlinien 51 gegen die Innenseite der Außenwände 41, 42 gefaltet (Fig. 3). Die Verstärkungslappen 43, 44 sind so bemessen, dass sie im Wesentlichen vollflächig die Innenseite der Wandungen 41, 42 abdecken.

Zur Bildung einer geschlossenen, seitlich offenen Hülse ist an einer Packungswand, vorliegend an der Vorderwand 41, ein Faltlappen für eine Kopfwandung 45 der Außenpackung 10 angeordnet. Diese hat (etwa) die gleiche Größe wie die Außen-Bodenwand 40 und ist - bei einer Ausführung mit Rundkanten 22, 23 - mit Rundecken 46 versehen. An einem freien Rand der Kopfwandung 45 ist eine Verbindungslasche 47 angeordnet. Diese ist bei der fertigen Außenpackung 10 mit der Innenseite der Rückwand 42 verbunden, vorliegend durch zwei Gruppen von Leimpunkten 48. Diese sind vorteilhafterweise an der Innenseite der Rückwand 42 angebracht, und zwar im Bereich eines randseitigen Materialstreifens 49, der durch Rücksetzung bzw. verkürzte Ausbildung der der Rückwand 42 zugeordneten Verstärkungslappen 43, 44 entsteht (Fig. 2, Fig. 3). Dadurch wird eine mehrlagige Struktur vermieden, da die Verbindungslasche 47 bündig mit den Verstärkungslappen 43, 44 liegt.

Der Zuschnitt für die Außenpackung 10 ist mit Stanzungen versehen, nämlich Grifföffnungen 50, die sich bei ausgebreitetem Zuschnitt (Fig. 2) im Bereich der Wandungen 41, 42 einerseits und der seitlichen Faltlappen 43, 44 andererseits erstrecken zu beiden Seiten der Faltlinien 51 hinaus. Bei gefalteten Verstärkungslappen 43, 44 entstehen so freie Grifföffnungen 50 an beiden Seiten der Wandungen 41, 42. Die so entstehende offene Ausnehmung ermöglicht das manuelle Erfassen der Innenpackungen 11, 12, um diese (teilweise) aus der Außenpackung 10 herauszuziehen.

Darüber hinaus sind Stanzungen im Bereich jeweils eines der beiden Faltlappen 43, 44 angebracht, nämlich zum einen eine randseitige Ausnehmung 52 und zum anderen unmittelbar benachbart hierzu ein langgestrecktes Stanzloch 53 mit schräggestellten Rändern als Stützorgane für die Innenpackungen 11, 12. In der Faltstellung (Fig. 3) bilden die Stanzungen 52, 53 einlagige Vertiefungen mit entsprechenden Stützkanten an der Innenseite der Wandungen 41, 42. Die entsprechenden Gestaltungen der Verstärkungslappen 43 sind versetzt, also an gegenüberliegenden Seiten der Außenwandungen 41, 42 angeordnet. Auch bei der fertigen Außenpackung 10 sind die so gebildeten Verhakungsmittel an gegenüberliegenden bzw. versetzten Seiten angeordnet.

Die (zwei) Innenpackungen 11, 12 liegen in Schließstellung (Fig. 5) innerhalb der Außenpackung 10 in aufrechter Stellung aneinander. Durch (teilweises) Herausziehen wird diese in eine Öffnungsstellung bewegt (Fig. 12, rechts), vorliegend also in eine Schrägstellung. Die Öffnungsstellung der Innenpackung 11, 12 kann durch Anschläge oder Verbindungsorgane gesichert sein. Vorliegend dient der Decklappen 28 in der Schließstellung als obere Abdeckung der Innenpackung 11, 12 (Fig. 12, links). In der Öffnungsstellung ist diese durch den Decklappen 28 gesichert, der als Halteorgan mit der Kopfwandung 45 der Außenpackung verbunden ist, und zwar durch jeder Innenpackung 11, 12 bzw. jedem Decklappen 28 zugeordnete Leimpunkte. Vorliegend sind an der Innenseite der Kopfwandung 45 zwei Reihen von Leimpunkten 54 mit jeweils sechs Leimpunkten angeordnet.

Bei der Öffnungsbewegung einer Innenpackung 11, 12 wird der Decklappen 28 unter entsprechender Verformung aus einer Strecklage mit Abwinklung im Bereich des Übergangs zum Innenlappen 19 in eine entgegengesetzte Streck- bzw. Winkellage entsprechend Fig. 12, rechts, geformt. Der Decklappen 28 ist deshalb mit einer Mehrzahl von quergerichteten Liniengelenken versehen, die durch Materialverformung und/oder durch Stanzung gebildet sind. Ein Hauptgelenk 55 definiert in Schließstellung der Innenpackung 11, 12 (Fig. 12, links) den rechtwinkligen Knick eines horizontalen Abdeckteils in einen vertikalen Verbindungsteil zum Innenlappen 19. Dieser Teil des Decklappens 28 bildet einen Ausgleich aufgrund der mit geringerer Höhe ausgebildeten Innenwand 21, so dass der Decklappen 28 bei geschlossener Innenpackung an der Innenseite der Kopfwandung 45 anliegen kann.

Ein weiteres, randseitiges Liniengelenk, nämlich ein Öffnungsgelenk 56, dient zur spitzwinkligen Umlenkung des Decklappens 28 bei Öffnungsstellung einer Innenpackung 11, 12 (Fig. 12, rechts). Das Gelenk 56 bildet eine Abgrenzung gegenüber einem ebenen Halteschenkel 57 als Teil des Decklappens 28. Der Halteschenkel 57 ist (dauerhaft) mit der Innenseite der Kopfwandung 45 verbunden, vorliegend durch Leimpunkte 54. Ein Randgelenk 58 - mit Abstand vom Hauptgelenk 55 - liegt in Höhe einer oberen, freien Randkante des äußeren Innenlappens 18. Dieses Quergelenk ermöglicht eine recht- bzw. spitzwinklige Ablenkung des Decklappens 28 am oberen Rand des inneren Außenlappens 17 (Fig. 12, rechts). Eine weitere Gelenklinie im Bereich des Decklappens 28 dient der erleichterten Verformung desselben bei der Öffnungs- und Schließbewegung. Der Decklappen 28 dient zugleich als Halte- bzw. Begrenzungsmittel für die Öffnungsstellung der Innenpackung 11, 12.

Die Öffnungs- und Schließstellungen werden darüber hinaus mit sensorischen Mitteln fühlbar gemacht. Den Ausnehmungen 52 und den Stanzlöchern 53 der Außenpackung 10 ist eine Gegenlasche 59 an der zugeordneten Wandung - Seitenwand 14 - der Innenpackung 11, 12 zugeordnet. Die Gegenlasche 59 ist um eine Gelenklinie entlang der Faltlinie der Packungskante 24 schwenkbar und als vorstehende Zunge ausgebildet. Die Gegenlasche befindet sich innerhalb einer Ausstanzung 60 der Seitenwand 14.

In Schließstellung der Packung (Fig. 12, links) liegt die Gegenlasche 59 in ihrer Ausgangsstellung, nämlich in der Ebene der Seitenwand 14. Bei der Öffnungsbewegung der Innenpackung 11, 12 erhält eine freiliegende Kante der Gegenlasche 59 zunächst Anlage an einer freien Kante der Ausnehmung 52 (Kontur des Verstärkungslappens 43). Dabei wird die Gegenlasche 59 bei fortgesetzter Bewegung der Innenpackung 11, 12 um nahezu 180° verschwenkt und ist im Wesentlichen der Ursprungsstellung entgegen gerichtet. Dabei wirkt die Gegenlasche 59 wie eine Blattfeder, die mit einem Geräusch und fühlbar in das Stanzloch 53 eintritt. Bei der Rückkehrbewegung der Innenpackung 11, 12 laufen die Vorgänge umgekehrt ab.

Die Innenpackungen 11, 12, sind in besonderer Weise im Bereich der Außen-Bodenwand 40 fixiert. Diese ist aufgrund U-förmiger Stanzung beidseitig mit Gelenklaschen 61, 62 versehen. Jede ist einer Innenpackung 11, 12 zugeordnet. Die Gelenklaschen 61, 62 sind jeweils entlang quergerichteter Liniengelenke 66 schwenkbar, und zwar mit der zugeordneten Innenpackung 11, 12 aus der horizontalen Schließstellung in die schräggerichtete Öffnungsstellung (Fig. 12, rechts). Die Innenpackungen 11, 12 sind mit diesem bewegbaren bzw. schwenkbaren Teil der Außen-Bodenwand 40 verbunden, und zwar durch Leimpunkte 63. Vorliegend ist jede Gelenklasche 61, 62 mit zwei Reihen aus jeweils drei Leimpunkten 63 versehen (Fig. 9). Die Gelenklaschen 61, 62 liegen bei offener Innenpackung 11, 12 in einer Schrägebene, entsprechend der Schrägstellung der Innenpackung 11, 12.

Eine Besonderheit ist die Fertigung der (kompletten) Packung. Der Zuschnitt für die Innenpackungen 11, 12 wird zuerst hinsichtlich der Funktion des Ecklappens 30 vorbereitet, indem dieser um 180° gefaltet wird (Fig. 6). Damit werden die Restverbindungen 38 vorgeschwächt, so dass beim Öffnen der fertigen Packung eine zuverlässige Abtrennung des Ecklappens 30 von dem Außenlappen 17 gewährleistet ist. Der Ecklappen 30 wird für den weiteren Faltprozess in die Ausgangsstellung zurückgefaltet.

Danach wird der Zuschnitt der Innenpackung 11, 12 wie ein herkömmlicher Zuschnitt für eine Klappschachtel verarbeitet. Durch Einführen des Zuschnitts in die Tasche eines Faltrevolvers werden Teile des Zuschnitts bzw. Faltlappen aufgerichtet, nämlich die Faltlappen 17 und 19 sowie ein Zuschnittschenkel mit den Teilen 14, 16, 18. Die Verbindungslappen 32, 33 werden zugleich mit der ebenfalls aufgerichteten Innen-Bodenwand 13 in die packungsgemäße Stellung gebracht (Fig. 6). Die Faltlappen 28, 30 sind zur Seite geschwenkt, so dass der gesondert hergestellte Zigarettenblock 27 mit einer Bodenwand nach vorn gerichtet in den Bereich des teilweise gefalteten Zuschnitts eingeführt werden kann, und zwar unter Ablage auf der unten in der Bewegungsebene liegenden Seitenwand 15 bis zur Bodenwand 13.

Danach werden die Faltlappen 28, 30 in die Schließstellung gefaltet, und zwar zuerst der Ecklappen 30 und sodann der Decklappen 28 unter Herstellung der Verbindung. Dadurch ist der Zigarettenblock 27 und insbesondere die freiliegende, stirnseitige Faltung 36 gesichert.

Der aufrechte Schenkel des Zuschnitts (Fig. 7) wird zur Anlage gegen den Zigarettenblock 27 gefaltet (Fig. 8). Die Packung wird in eine Packungsbahn eingeführt, und zwar mit den Faltlappen 28, 30 in Bewegungsrichtung vorn liegend. Während dieses Transports wird Leim durch Leimdüsen 64 auf seitwärts gerichtete Flächen der Innenpackung 11, 12 übertragen, vorliegend auf die inneren Außenlappen 17 und die inneren Innenlappen 19. In einem weiteren Schritt werden die Faltlappen 16, 18 bis zur Anlage an den Faltlappen 17, 19 gefaltet und mit diesen verbunden. Die Innenpackung 11, 12 ist damit fertiggestellt.

Auch die Außenpackung 10 wird durch besondere Arbeitsschritte gefertigt. Gemäß Fig. 9 wird zunächst der (ungefaltete) Zuschnitt mit Reihen von Leimpunkten versehen. An Vorderwand 41 und Rückwand 42 werden zu beiden Seiten einer Mittellinie jeweils zwei Reihen von Leimpunkten 65 angebracht. Diese dienen zur Fixierung der Verstärkungslappen 43, 44, die nachfolgend gegen die Innenseite der Vorderwand 41 und Rückwand 42 gefaltet werden. Die Leimpunkte 48 für die Fixierung der Verbindungslasche 47 können gleichzeitig und in gleicher Linie angebracht werden.

In einer gemeinsamen Beleimungsstation werden auch die Leimpunkte 54 an der Kopfwandung 45 und die Leimpunkte 63 an den Gelenklaschen 61, 62 der Außen-Bodenwand 40 angebracht.

Der mit den erforderlichen Leimstellen versehene Zuschnitt der Außenpackung 10 wird nach Faltung der Lappen 43, 44 analog zu den Innenpackungen 11, 12 in eine winkelförmige Stellung gebracht, mit aufgerichteter Außen-Bodenwand 40 und aufgerichteter Rückwand 42. Die beiden mit den Innenwänden 21 aneinander liegenden Innenpackungen 11, 12 werden nun auf die Vorderwand 41 aufgeschoben bzw. auf dieser abgelegt. Danach wird die Kopfwandung 45 aufgerichtet und die Verbindungslasche 47 gefaltet. Als nächstes wird die aufrechte Rückwand 42 gegen die beiden Innenpackungen 11, 12 gefaltet, wobei eine Verbindung mit der Verbindungslasche 47 zustande kommt. Die Packung ist damit komplett fertiggestellt.

Die Innenpackungen 11, 12 werden in übereinstimmender Ausführung gefertigt, und zwar entweder einzeln aufeinanderfolgend oder (bei zweibahniger Fertigung) paarweise nebeneinanderliegend. Im erstgenannten Falle werden die aufeinanderfolgenden Innenpackungen 11, 12 zunächst paarweise zusammengeführt - entsprechend dem Aufbau der Gesamtpackung. Aufgrund der Relativstellungen wird sodann eine der Innenpackungen um 180° gedreht, so dass die Innenwände 21 der zusammengehörenden Innenpackungen 11, 12 einander zugekehrt sind (Fig. 9). Gegenlasche 59 und Ausstanzung 60 sind auf entgegengesetzten Seiten der Einzelpackungen 11, 12 positioniert. Entsprechend ist der Zuschnitt der Außenpackung 10 vorbereitet.

Die vorzugsweise mit übereinstimmenden Abmessungen ausgebildeten Ober- und Unterwandungen 40, 45 der Außenpackung 10 sind vorzugsweise in den Abmessungen etwas größer ausgebildet als die stirnseitigen Konturen der Innenpackungen 11, 12, so dass die Außen-Bodenwand 40 und die Kopfwandung 45 bei geschlossener Packung geringfügig mit Randbereichen über die Innenpackungen 11, 12 im Bereich der freien, offenen Seiten hinweg ragen.

Die vorliegende Packung kann weitgehend unter Einsatz herkömmlicher Packer (für Hinge Lid-Packungen) hergestellt werden.

**Bezugszeichenliste**

| | | | |
|---|---|---|---|
| 10 | Außenpackung | 43 | Verstärkungslappen |
| 11 | Innenpackung | 44 | Verstärkungslappen |
| 12 | Innenpackung | 45 | Kopfwandung |
| 13 | Innen-Bodenwand | 46 | Rundecke |
| 14 | Seitenwand | 47 | Verbindungslasche |
| 15 | Seitenwand | 48 | Leimpunkt |
| 16 | äußerer Außenlappen | 49 | Materialstreifen |
| 17 | innerer Außenlappen | 50 | Grifföffnung |
| 18 | äußerer Innenlappen | 51 | Faltlinie |
| 19 | innerer Innenlappen | 52 | Ausnehmung |
| 20 | Außenwand | 53 | Stanzloch |
| 21 | Innenwand | 54 | Leimpunkt |
| 22 | Rundkante | 55 | Hauptgelenk |
| 23 | Rundkante | 56 | Öffnungsgelenk |
| 24 | Packungskante | 57 | Halteschenkel |
| 25 | Packungskante | 58 | Randgelenk |
| 26 | Ausnehmung | 59 | Gegenlasche |
| 27 | Zigarettenblock | 60 | Ausstanzung |
| 28 | Decklappen | 61 | Gelenklasche |
| 29 | Rundecke | 62 | Gelenklasche |
| 30 | Ecklappen | 63 | Leimpunkt |
| 31 | Leimpunkt | 64 | Leimdüse |
| 32 | Verbindungslappen | 65 | Leimpunkt |
| 33 | Verbindungslappen | 66 | Liniengelenk |
| 34 | Innenzuschnitt | | |
| 35 | Seitenlappen | | |
| 36 | Stirnlappen | | |
| 37 | Flap | | |
| 38 | Restverbindung | | |
| 39 | Stanzschnitt | | |
| 40 | Außen-Bodenwand | | |
| 41 | Vorderwand | | |
| 42 | Rückwand | | |

## Patentansprüche

1. Packung für Zigaretten, mit einer Außenpackung (10) und mindestens einer in dieser derart angeordneten Innenpackung (11, 12) dass jene aus einer Schließstellung innerhalb der Außenpackung (10) in eine schräggerichtete Öffnungsstellung teilweise außerhalb der Außenpackung (10) um eine Gelenklinie (66) im Bereich einer Außen-Bodenwand (40) schwenkbar ist, wobei die Innenpackung (11, 12) und die Außenpackung (10) durch Längsfaltung von Zuschnitten für die Innenpackung(en) and die Außenpackung gefaltet sind, und wobei der Zuschnitt der Innenpackung (11, 12) eine Innen-Bodenwand (13) und an diese anschließende Faltlappen für die Bildung von Seitenwänden (14, 15) einerseits sowie eine Außenwand (20) und eine Innenwand (21) andererseits aufweist, **gekennzeichnet durch** folgende Merkmale:
a) die Seitenwände (14, 15) der Innenpackung (11, 12) sind einlagig und die Außenwand (20) sowie die Innenwand (21) doppellagig ausgebildet, aufgrund vollständiger Überdeckung von mit den Seitenwänden (14, 15) verbundenen äußeren und inneren Außenlappen (16, 17) bzw. äußeren und inneren Innenlappen (18, 19),
b) der Zuschnitt der Außenpackung (10) weist Faltlappen für eine Vorderwand (41) einerseits und für eine Rückwand (42) andererseits auf, die zu beiden Seiten einer Außen-Bodenwand (40) angeordnet und einstückig mit dieser verbunden sind,
c) eine Kopfwandung (45) der Außenpackung (10) ist mit der Vorderwand (41) oder mit der Rückwand (42) einstückig verbunden,
d) die Kopfwandung (45) ist durch eine Verbindungslasche (47) mit der Rückwand (42) oder mit der Vorderwand (41) verbunden,
e) die an der Oberseite offene, becherförmige Innenpackung (11, 12) ist während der Herstellung und in der Schließstellung innerhalb der Außenpackung (10) durch Lappen der Innenpackung (11, 12) verschlossen, die bei der Bewegung in die Öffnungsstellung die Obserseite der Innenpackung (11, 12) freigeben,
f) ein Decklappen (28) ist mit dem inneren Innenlappen (19) der zweilagigen Innenwand (21) verbunden, und
g) ein Halteschenkel (57) des Decklappens (28) ist an der Kopfwandung (45) der Außenwand (20) befestigt, so dass der Decklappen (28) in Schließstellung der Innenpackung (11, 12) als obere Abdeckung der Innenpackung (11, 12) und in Öffnungsstellung derselben als Begrenzungsmittel für die Schrägstellung der Innenpackung (11, 12) dient.

2. Packung nach Anspruch 1, **gekennzeichnet durch** folgende Merkmale:
a) an die Innen-Bodenwand (13) schließen unmittelbar Faltlappen für die Seitenwände (14, 15) und an diese zu beiden Seiten jeweils Faltlappen (16, 17; 18, 19) für die doppellagige Außenwand (20) einerseits und die doppellagige Innenwand (21) andererseits an,
b) die Faltlappen (16, 17) der Außenwand (20) sind über Rundkanten (22, 23) oder über Schrägkanten mit der jeweils benachbarten Seitenwand (14, 15) verbunden.

3. Packung nach Anspruch 1 oder 2, **dadurch gekennzeichnet, dass** Außenwand (20) einerseits und Innenwand (21) andererseits unterschiedliche Abmessungen in der Höhe aufweisen, derart, dass die Außenwand (20) im Wesentlichen der Innenabmessung, der Höhe nach, der Außenpackung (10) entspricht und die Innenwand (21) gegenüber einer Stirnwand bzw. Kopfwandung (45) der Außenpackung (10) zurückgesetzt ist, derart, dass ein Zigarettenblock (27) der in der Innenpackung (11, 12) beinhaltet ist, an der Oberseite über die Innenwand (21) hinwegragt.

4. Packung wie in einem vorhergehenden Anspruch beansprucht, **dadurch gekennzeichnet, dass** die offene Innenpackung (11, 12) durch den an der Innenwand (21) angeordneten Decklappen (28) und durch einen gegenüberliegenden, mit dem inneren Außenlappen (17) der doppelwandigen Außenwand (20) verbundenen Ecklappen (30) verschließbar ist, wobei der Ecklappen (30) in Schließstellung an der Innenseite des Decklappens (28) liegt.

5. Packung wie in einem vorhergehenden Anspruch beansprucht, **gekennzeichnet durch** folgende Merkmale:
a) der Ecklappen (30) ist bei der Fertigung der Packung mit dem Decklappen (28) verbunden, vorzugsweise mittels Leim-Leimpunkten (31),
b) der Ecklappen (30) ist mittels Restverbindungen (38) mit dem Außenlappen (17) verbunden,
c) die Restverbindungen (38) sind beim erstmaligen Öffnen der Packung abtrennbar.

6. Packung wie in einem vorhergehenden Anspruch beansprucht, **dadurch gekennzeichnet, dass** sich der Decklappen (28) im Wesentlichen über die volle Breite bzw. Tiefe der offenen Seite der Innenpackung (11, 12) erstreckt und mit einem Teilbereich dauerhaft mit der Kopfwandung der Außenpackung (10) verbunden ist, insbesondere im Bereich eines Halteschenkels (57) mittels Leim (54) .

7. Packung wie in einem vorhergehenden Anspruch beansprucht, **dadurch gekennzeichnet, dass** der aus dünnem Karton oder vergleichbarem Packstoff bestehende Decklappen (28) mehrere quergerichtete, durch Materialverformung gebildete Liniengelenke aufweist, ein Hauptgelenk (55) zur Umlenkung des Decklappens (28) in den Bereich des inneren Innenlappens (19) der Innenwand (21) und ein Randgelenk (58) zur Umlenkung des Decklappens (28) in eine Öffnungsstellung der Innenpackung (11, 12) am oberen Rand des Innenlappens (19).

8. Packung wie in einem vorhergehenden Anspruch beansprucht, **dadurch gekennzeichnet, dass** Mittel zur fühl- und/oder hörbaren Bestimmung der Öffnungsstellung der Innenpackungen (11, 12) im Bereich der Außenpackung (10) an diametral gegenüberliegenden Positionen der Vorderwand (41) einerseits und der Rückwand (42) andererseits gebildet sind, insbesondere jeweils eine Ausnehmung (52) und ein Stanzloch (53), derart, dass die Mittel (52, 53) mit Gegenmitteln (59, 60) der Innenpackungen (11, 12) an voneinander abgekehrten, nach außen gerichteten Seitenwänden (14) zusammenwirken.

9. Packung wie in einem vorhergehenden Anspruch beansprucht, **dadurch gekennzeichnet, dass** eine Außen-Bodenwand (40) der Außenpackung (10) aufgrund U-förmiger Stanzung jeder Innenpackung (11, 12) zugeordnete Gelenklaschen (61, 62) mit Liniengelenk (66) quer in der Außen-Bodenwand (40) aufweist, wobei jede Innenpackung (11, 12) mit einer Innen-Bodenwand (13) mittels Leim an der zugeordneten Gelenklasche (61, 62) befestigt ist.

10. Verfahren zum Herstellen von Packungen für Zigaretten, bestehend aus einer Außenpackung (10) und zwei in dieser angeordneten Innenpackungen (11, 12), jeweils für einen Zigarettenblock (27), wobei jede Innenpackung aus einer aufrechten Schließstellung innerhalb der Außenpackung (10) in eine schräggerichtete Öffnungsstellung mit einem Teilbereich außerhalb der Außenpackung (10) um eine Gelenklinie (66) im Bereich der Außen-Bodenwand (40) schwenkbar ist, und wobei die Außenpackung (10) und die Innenpackung (11, 12) aus einem Zuschnitt bestehen, der durch Längsfalten gebildet ist, wobei der Zuschnitt für die Innenpackung eine Innen-Bodenwand (13) und an diese anschließende Faltlappen für Seitenwände (14, 15) einerseits sowie Außenwand (20) und Innenwand (21) andererseits aufweist, **gekennzeichnet durch** folgende Merkmale:
a) die Seitenwand (14) mit Außenlappen (16, 18) und die Innen-Bodenwand (13) des Innenpackungszuschnitts (11, 12) werden in eine aufrechte Stellung relativ zur gegenüberliegenden Seitenwand (15) gefaltet,
b) die mit der in horizontaler Richtung positionierten Seitenwand (15) verbundenen inneren Lappen (17, 19) sowie Verbindungslappen (32, 33) werden aufrecht gefaltet, wobei die Verbindungslappen (32, 33) innenseitig an der Innen-Bodenwand (13) anliegen,
c) ein vorbereiteter, fertiggefalteter Zigarettenblock (27) wird sodann über eine offene Seite in den horizontalen Schenkel des gefalteten Zuschnitts eingeschoben bis zur Innen-Bodenwand (13) und gegenüberliegender Stirnlappenfaltung (36),
d) sodann werden in einem Bereich einer freien Seite des Zigarettenblocks (27) Verschlussmittel des Zuschnitts der Innenpackung (11 , 12), nämlich Decklappen (28) und ggf. Ecklappen (30) in eine Schließstellung an der Stirnlappenfaltung (36) gefaltet und miteinander verbunden, derart, dass die Innenpackung (11, 12) an der Oberseite in der Schließstellung innerhalb der Außenpackung (10), durch die Lappen verschlossen ist, die dazu ausgebildet sind, bei einer Schwenkbewegung der Innenpackung von der geschlossenen Position in die Öffnungsstellung die Oberseite der Innenpackung (11, 12) freizugeben,
e) Verbinden des Decklappens (28) mit dem inneren Innenlappen (19) der Innenwand (21),
f) Befestigen eines Halteschenkels (57) des Decklappens (28) an der Kopfwandung (45) der Außenwand (20), und
g) sodann werden nacheinander die Seitenwand (14) und die Außenlappen (16, 18) gefaltet.

11. Verfahren nach Anspruch 10, **dadurch gekennzeichnet, dass** Innenpackungen (11 , 12) in übereinstimmender Ausführung und ursprünglich gleicher Relativstellung - aufeinanderfolgend oder nebeneinanderliegend - gefertigt werden, wobei vor Einführung von zwei nebeneinanderliegenden Innenpackungen (11, 12) in eine Außenpackung (10) eine der Innenpackungen um ihre Längsachse um 180° gedreht ist, derart, dass die einander zugeordneten Innenpackungen (11, 12) mit den Innenwänden (21) aneinander liegen.

12. Verfahren nach Anspruch 10 oder 11, **dadurch gekennzeichnet, dass** ein dem Decklappen (28) zugeordneter, insbesondere diesem gegenüberliegender Ecklappen (30) mittels durchtrennbarer Verbindungen an einem inneren Innenlappen (19) der Innenpackung (11, 12) angebracht ist, wobei die Verbindungsmittel, insbesondere Restverbindungen (38), durch Vorfalten des Ecklappens (30) in einem ersten Faltschritt zusätzlich geschwächt werden.

13. Verfahren wie in einem der Ansprüche 10 bis 12 beansprucht, **gekennzeichnet durch** folgende Merkmale:
a) die Außenpackung (10) besteht aus einem Zuschnitt mit aufeinanderfolgenden Bereichen für eine Rückwand (42), eine Außen-Bodenwand (40), eine Vorderwand (41), eine Kopfwandung (45) und eine Verbindungslasche (47) zur Verbindung der Kopfwandung (45) mit der Rückwand (42),
b) zuerst werden fortlaufende Reihen von Leimpunkten (48, 54, 63, 65), insbesondere in der Formation von jeweils zu beiden Seiten einer mittleren Achse angeordneten Doppelreihen von Leimpunkten, auf die Innenseite des Zuschnitts aufgebracht,
c) danach werden Verstärkungslappen (43, 44) auf die Innenseiten von Vorderwand (41) und Rückwand (42) gefaltet,
d) der mit Leimpunkten versehene Zuschnitt wird sodann in eine winkelförmige Zwischenstellung gefaltet, mit aufrechter Außen-Bodenwand (40) und anschließender ebenfalls aufgerichteter Rückwand (42),
e) sodann werden zwei aneinander liegende Innenpackungen (11, 12) mit der jeweiligen Innen-Bodenwand (13) in Förderrichtung nach vorn weisend auf den winkelförmigen Zuschnitt der Außenpackung (10) aufgeschoben,
f) schließlich wird die Rückwand (42) gegen die freie Seite der Innenpackungen (11, 12) gefaltet unter Herstellung der Verbindung mit der Verbindungslasche (47).

## Claims

1. Packaging for cigarettes, comprising an outer packet (10) and at least one inner packet (11, 12) arranged therein such that said inner packet can be pivoted about a joint line (66) in the region of an outer base wall (40) out of a closed position inside the outer packet (10) into an inclined open position in part outside the outer packet (10), the inner packet (11, 12) and the outer packet (10) being folded by means of longitudinal folding of blanks for the inner packet(s) and the outer packet, and the blank of the inner packet (11, 12) comprising an inner base wall (13) and folding flaps adjoining same for forming side walls (14, 15), and comprising an outer wall (20) and an inner wall (21), **characterised by** the following features:
a) the side walls (14, 15) of the inner packet (11, 12) comprise one layer and the outer wall (20) and the inner wall (21) comprise two layers on account of complete overlap of outer and inner outer flaps (16, 17) and outer and inner inner flaps (18, 19), respectively, which are connected to the side walls (14, 15),
b) the blank of the outer packet (10) comprises folding flaps for a front wall (41) and for a rear wall (42), which are arranged on either side of an outer base wall (40) and are integrally connected thereto,
c) a top wall (45) of the outer packet (10) is integrally connected to the front wall (41) or to the rear wall (42),
d) the top wall (45) is connected to the rear wall (42) or to the front wall (41) by means of a connecting tab (47),
e) the cup-shaped inner packet (11, 12) that is open on the upper face is closed by means of flaps of the inner packet (11, 12) during production and in the closed position inside the outer packet (10), which flaps expose the upper face of the inner packet (11, 12) during movement into the open position,
f) a cover flap (28) is connected to the inner inner flap (19) of the two-layered inner wall (21), and
g) a retaining limb (57) of the cover flap (28) is fastened to the top wall (45) of the outer wall (20) such that the cover flap (28) acts as an upper cover of the inner packet (11, 12) in the closed position of the inner packet (11, 12) and as a limit stop means for the inclined position of the inner packet (11, 12) in the open position thereof.

2. Packaging according to claim 1, **characterised by** the following features:
a) folding flaps for the side walls (14, 15) directly adjoin the inner base wall (13) and folding flaps (16, 17; 18, 19) for the double-layered outer wall (20) and the double-layered inner wall (21) adjoin said side walls on either side in each case,
b) the folding flaps (16, 17) of the outer wall (20) are connected to the relevant adjacent side wall (14, 15) via rounded edges (22, 23) or via inclined edges.

3. Packaging according to either claim 1 or claim 2, **characterised in that** the outer wall (20) and the inner wall (21) have different vertical dimensions, such that the outer wall (20) substantially corresponds to the inner vertical dimension of the outer packet (10) and the inner wall (21) is set back relative to an end wall or top wall (45) of the outer packet (10) such that a cigarette block (27) contained in the inner packet (11, 12) projects on the upper face beyond the inner wall (21).

4. Packaging as claimed in a preceding claim, **characterised in that** the open inner packet (11, 12) can be closed by means of the cover flaps (28) arranged on the inner wall (21) and by means of an opposing corner flap (30) that is connected to the inner outer flap (17) of the double-walled outer wall (20), the corner flap (30) resting on the inner face of the cover flap (28) in the closed position.

5. Packaging as claimed in a preceding claim, **characterised by** the following features:
a) the corner flap (30) is connected to the cover flap (28) during manufacture of the packet, preferably by means of adhesive-adhesive points (31),
b) the corner flap (30) is connected to the outer flap (17) by means of residual connections (38),
c) the residual connections (38) can be detached when opening the packet for the first time.

6. Packaging as claimed in a preceding claim, **characterised in that** the cover flap (28) extends substantially over the entire width or depth of the open face of the inner packet (11, 12) and a portion of said cover flap is permanently connected to the top wall of the outer packet (10), in particular in the region of a retaining limb (57) by means of adhesive (54).

7. Packaging as claimed in a preceding claim, **characterised in that** the cover flap (28) made of thin cardboard or a similar packet material comprises a plurality of transversely oriented line joints formed by material deformation, a main joint (55) for deflecting the cover flap (28) into the region of the inner inner flap (19) of the inner wall (21) and an edge joint (58) for deflecting the cover flap (28) into an open position of the inner packet (11, 12) on the upper edge of the inner flap (19).

8. Packaging as claimed in a preceding claim, **characterised in that** means for tangibly and/or audibly determining the open position of the inner packets (11, 12) are formed in the region of the outer packet (10) in diametrically opposed positions of the front wall (41) and rear wall (42), in particular a recess (52) and a punched hole (53), respectively, such that the means (52, 53) interact with counter means (59, 60) of the inner packet (11, 12) on outwardly oriented side walls (14) that face away from one another.

9. Packaging as claimed in a preceding claim, **characterised in that** an outer base wall (40) of the outer packet (10), on account of the U-shaped punching of each inner packet (11, 12), comprises associated joint tabs (61, 62) having a line joint (66) transversely in the outer base wall (40), the inner base wall (13) of each inner packet (11, 12) being fastened to the associated joint tab (61, 62) by means of adhesive.

10. Method for producing packaging for cigarettes, consisting of an outer packet (10) and two inner packets (11, 12) arranged therein for one cigarette block (27) each, each inner packet being pivotable about a joint line (66) in the region of the outer base wall (40) out of an upright closed position inside the outer packet (10) into an inclined open position with a portion of said cigarette block being outside the outer packet (10), and the outer packet (10) and the inner packet (11, 12) consisting of a blank that is formed by longitudinal folds, the blank for the inner packet comprising an inner base wall (13) and folding flaps adjoining same for side walls (14, 15), and comprising an outer wall (20) and inner wall (21), **characterised by** the following features:
a) the side wall (14) comprising outer flaps (16, 18) and the inner base wall (13) of the inner packet blank (11, 12) are folded into an upright position relative to the opposite side wall (15),
b) the inner flaps (17, 19) connected to the side wall (15) positioned horizontally and connecting flaps (32, 33) are folded so as to be upright, the connecting flaps (32, 33) resting against the inner base wall (13) on the inside,
c) a prepared, readily folded cigarette block (27) is then inserted via an open side into the horizontal limb of the folded blank up to the inner base wall (13) and opposing end flap fold (36),
d) then, in a region of a free face of the cigarette block (27), closing means of the blank of the inner packet (11, 12), i.e. cover flaps (28) and optionally corner flaps (30), are folded into a closed position on the end flap fold (36) and are interconnected such that the inner packet (11, 12) is closed by the flaps on the upper face in the closed position inside the outer packet (10), which flaps are designed to expose the upper face of the inner packet (11, 12) during a pivoting movement of the inner packet from the closed position into the open position,
e) connecting the cover flap (28) to the inner inner flap (19) of the inner wall (21),
f) fastening a retaining limb (57) of the cover flap (28) to the top wall (45) of the outer wall (20), and
g) the side wall (14) and the outer flaps (16, 18) are then folded one after the other.

11. Method according to claim 10, **characterised in that** inner packets (11, 12) are manufactured so as to have a matching design and so as to have the same initial relative position, i.e. following one another or located next to one another, one of the inner packets being rotated about the longitudinal axis thereof by 180°, prior to the insertion of two adjacent inner packets (11, 12) into an outer packet (10), such that the inner packets (11, 12) associated with one another adjoin one another by the inner walls (21).

12. Method according to either claim 10 or claim 11, **characterised in that** a corner flap (30) that is associated with the cover flap (28) and in particular opposite same is attached to an inner inner flap (19) of the inner packet (11, 12) by means of severable connections, the connecting means, in particular residual connections (38), being additionally weakened in a first folding step by pre-folding the corner flap (30).

13. Method as claimed in any of claims 10 to 12, **characterised by** the following features:
a) the outer packet (10) consists of a blank comprising successive regions for a rear wall (42), an outer base wall (40), a front wall (41), a top wall (45) and a connecting tab (47) for connecting the top wall (45) to the rear wall (42),
b) firstly, continuous rows of adhesive points (48, 54, 63, 65), in particular when forming double rows of adhesive points arranged in each case on either side of a central axis, are applied to the inner face of the blank,
c) subsequently, reinforcing flaps (43, 44) are folded onto the inner faces of the front wall (41) and rear wall (42),
d) the blank provided with adhesive points is then folded into an angled intermediate position, the outer base wall (40) and also the adjacent rear wall (42) being upright,
e) two adjacent inner packets (11, 12) are then pushed, by the relevant inner base wall (13), in the feed direction pointing forwards onto the angled blank of the outer packet (10),
f) finally, the rear wall (42) is folded against the free face of the inner packets (11, 12) so as to produce the connection using the connecting tab (47).

## Revendications

1. Emballage pour cigarettes, doté d'un emballage extérieur (10) et d'au moins un emballage intérieur (11, 12) agencé dans celui-ci de façon à pouvoir pivoter, depuis une position de fermeture dans l'emballage extérieur (10) vers une position d'ouverture inclinée partiellement hors de l'emballage extérieur (10), sur une articulation linéaire (66) dans la zone d'une paroi de fond extérieure (40), dans lequel l'emballage intérieur (11, 12) et l'emballage extérieur (10) sont repliés par pliage longitudinal de pièces découpées pour le(s) emballage(s) intérieur(s) et l'emballage extérieur, et dans lequel la pièce découpée de l'emballage intérieur (11, 12) comporte une paroi de fond intérieure (13) et des pattes adjacentes pour former des parois latérales (14, 15) d'une part ainsi qu'une paroi extérieure (20) et une paroi intérieure (21) d'autre part, **caractérisé par** les points suivants :
a) les parois latérales (14, 15) de l'emballage intérieur (11, 12) sont réalisées en monocouche et la paroi extérieure (20) ainsi que la paroi intérieure (21) sont réalisées en bicouche, en raison du recouvrement complet par les pattes extérieures externe et interne (16, 17) ou les pattes intérieures externe et interne (18, 19) raccordées aux parois latérales (14, 15),
b) la pièce découpée de l'emballage extérieur (10) comporte des pattes pour une paroi avant (41) d'une part et une paroi arrière (42) d'autre part, lesquelles sont agencées aux deux faces d'une paroi de fond extérieure (40) et raccordées d'une pièce à celle-ci,
c) une paroi supérieure (45) de l'emballage extérieur (10) est raccordée d'une pièce à la paroi avant (41) ou à la paroi arrière (42),
d) la paroi supérieure (45) est raccordée à la paroi avant (41) ou à la paroi arrière (42) au moyen d'une pièce de raccord (47),
e) l'emballage intérieur (11, 12) ouvert sur la face supérieure, en forme de godet, est fermé pendant la réalisation et dans la position de fermeture à l'intérieur de l'emballage extérieur (10) au moyen des pattes de l'emballage intérieur (11, 12), lesquelles libèrent la face supérieure de l'emballage intérieur (11, 12) lors du mouvement vers la position d'ouverture,
f) une patte de couverture (28) est raccordée à la patte intérieure interne (19) de la paroi intérieure bicouche (21), et
g) une branche de retenue (57) de la patte de couverture (28) est fixée à la paroi supérieure (45) de la paroi extérieure (20), de sorte que la patte de couverture (28) sert de couverture supérieure de l'emballage intérieur (11, 12) dans la position de fermeture de l'emballage intérieur (11, 12) et fait office, dans la position d'ouverture de ce dernier, de moyen de délimitation de la position inclinée de l'emballage intérieur (11, 12).

2. Emballage selon la revendication 1, **caractérisé par** les points suivants :
a) les pattes pour les parois latérales (14, 15) sont directement reliées à la paroi de fond intérieure (13), et toutes les pattes (16, 17 ; 18, 19) pour la paroi extérieure bicouche (20) d'une part et la paroi intérieure bicouche (21) d'autre part sont reliées sur les deux faces aux parois latérales,
b) les pattes (16, 17) de la paroi extérieure (20) sont raccordées aux parois latérales voisines respectives (14, 15) par des chanfreins (22, 23) ou des bords biseautés.

3. Emballage selon la revendication 1 ou 2, **caractérisé en ce que** la paroi extérieure (20) d'une part et la paroi intérieure (21) d'autre part présentent des dimensions différentes en hauteur, de sorte que la paroi extérieure (20) correspond essentiellement en dimension intérieure à la hauteur de l'emballage extérieur (10) et la paroi intérieure (21) est reculée contre une paroi frontale, plus précisément une paroi supérieure (45) de l'emballage extérieur (10), de sorte qu'un bloc de cigarette (27) contenu dans l'emballage intérieur (11, 12) dépasse de la paroi intérieure (21) au niveau de la face supérieure.

4. Emballage tel que revendiqué dans une revendication précédente, **caractérisé en ce que** l'emballage intérieur (11, 12) ouvert peut être fermé au moyen de la patte de couverture (28) agencée à la paroi intérieure (21) et au moyen d'une patte de coin opposée (30) raccordée à la patte extérieure interne (17) de la paroi extérieure bicouche (20), dans lequel la patte de coin (30) est contiguë à la face interne de la patte de couverture (28) dans la position de fermeture.

5. Emballage tel que revendiqué dans une revendication précédente, **caractérisé par** les points suivants :
a) la patte de coin (30) est raccordée à la patte de couverture (28) lors de la confection de l'emballage, de préférence au moyen de colle ou de points de colle (31),
b) la patte de coin (30) est raccordée à la patte extérieure (17) au moyen de joints restants (38),
c) les joints restants (38) sont séparables lors de la première ouverture de l'emballage.

6. Emballage tel que revendiqué dans une revendication précédente, **caractérisé en ce que** la patte de couverture (28) s'étend essentiellement sur toute la largeur ou toute la profondeur de la face ouverte de l'emballage intérieur (11, 12) et est raccordée durablement par une zone partielle à la paroi supérieure de l'emballage extérieur (10), en particulier autour d'une branche de retenue (57) au moyen de colle (54).

7. Emballage tel que revendiqué dans une revendication précédente, **caractérisé en ce que** la patte de couverture (28), constituée de carton mince ou de matériau d'emballage comparable, comporte plusieurs articulations linéaires transversales et réalisées par déformation du matériau, une articulation principale (55) pour dévier la patte de couverture (28) vers la zone de la patte intérieure interne (19) de la paroi intérieure (21) et une articulation de rebord (58) pour dévier la patte de couverture (28) vers une position d'ouverture de l'emballage intérieur (11, 12) au rebord supérieur de la patte intérieure (19).

8. Emballage tel que revendiqué dans une revendication précédente, **caractérisé en ce que** des moyens pour la détermination sensible et/ou audible de la position d'ouverture de l'emballage intérieur (11, 12) sont réalisés dans la zone de l'emballage extérieur (10) à des positions diamétralement opposées de la paroi avant (41) d'une part et de la paroi arrière (42) d'autre part, en particulier respectivement une cavité (52) et un trou poinçonné (53), de sorte que les moyens (52, 53) coopèrent avec des contre-moyens (59, 60) de l'emballage intérieur (11, 12) sur les parois latérales (14) opposées l'une à l'autre et orientées vers l'extérieur.

9. Emballage tel que revendiqué dans une revendication précédente, **caractérisé en ce qu'**une paroi de fond extérieure (40) de l'emballage extérieur (10) comporte des attaches articulées (61, 62), ordonnées à chaque emballage intérieur (11, 12) par des poinçonnages en U, dotées d'articulations linéaires (66) transversales dans la paroi de fond extérieure (40), dans lequel chaque emballage intérieur (11, 12) est fixé par une paroi de fond intérieure (13) à l'attache articulée (61, 62) ordonnée, au moyen de colle.

10. Procédé de fabrication d'emballages pour cigarettes, constitués d'un emballage extérieur (10) et de deux emballages intérieurs (11, 12) agencés dans celui-ci, chacun pour un bloc de cigarettes (27), dans lequel chaque emballage intérieur (11, 12) peut pivoter, à partir d'une position de fermeture droite dans l'emballage extérieur (10), vers une position d'ouverture inclinée partiellement hors de l'emballage extérieur (10), sur une articulation linéaire (66) dans la zone de la paroi de fond extérieure (40), et dans lequel l'emballage extérieur (10) et l'emballage intérieur (11, 12) consistent en une pièce découpée, laquelle est réalisée par le biais de pliages longitudinaux, dans lequel la pièce découpée pour l'emballage intérieur comporte une paroi de fond intérieure (13) et des pattes adjacentes pour les parois latérales (14, 15) d'une part ainsi que pour la paroi extérieure (20) et la paroi intérieure (21) d'autre part, **caractérisé par** les points suivants :
a) la paroi latérale (14) dotée des pattes extérieures (16, 18) et la paroi de fond intérieure (13) de la pièce découpée de l'emballage intérieur (11, 12) sont repliées dans une position droite par rapport à la paroi latérale (15) opposée,
b) les pattes intérieures (17, 19) raccordées à la paroi latérale (15) positionnée dans la direction horizontale ainsi que les pattes de raccordement (32, 33) sont repliées de façon droite, dans lequel les pattes de raccordement (32, 33) sont adjacentes à la face interne de la paroi de fond intérieure (13),
c) un bloc de cigarettes (27) préparé et prêt au pliage est ensuite inséré dans la branche horizontale de la pièce découpée repliée jusqu'à la paroi de fond intérieure (13) et jusqu'au pliage opposé de la patte frontale (36),
d) puis, dans une zone d'une face libre du bloc de cigarettes (27), les moyens de fermeture de la pièce découpée de l'emballage intérieur (11, 12), à savoir la patte de couverture (28) et, le cas échéant, la patte de coin (30), sont repliés dans une position de fermeture sur le pliage de la patte frontale (36) et raccordés l'un à l'autre, de sorte que l'emballage intérieur (11, 12) est fermé par les pattes sur la face supérieure à l'intérieur de l'emballage extérieur (10) dans la position de fermeture, les pattes étant réalisées pour libérer la face supérieure de l'emballage intérieur (11, 12) lors d'un mouvement de pivot de l'emballage intérieur depuis la position fermée vers la position d'ouverture,
e) la patte de couverture (28) est raccordée à la patte intérieure interne (19) de la paroi intérieure (21),
f) une branche de retenue (57) de la patte de couverture (28) est fixée à la paroi supérieure (45) de la paroi extérieure (20), et
g) ensuite la paroi latérale (14) et les pattes extérieures (16, 18) sont repliées l'une après l'autre.

11. Procédé selon la revendication 10, **caractérisé en ce que** les emballages intérieurs (11, 12) sont préparés en exécution concordante et avec la même position relative originelle - consécutive ou juxtaposée, dans lequel, avant l'introduction de deux emballages intérieurs (11, 12) juxtaposés dans un emballage extérieur (10), un des emballages intérieurs est pivoté de 180° autour de son axe longitudinal, de sorte que les emballages intérieurs (11, 12) ordonnés l'un à l'autre sont adjacents avec les parois intérieures (21).

12. Procédé selon la revendication 10 ou 11, **caractérisé en ce qu'**une patte de coin (30) ordonnée à la patte de couverture (28), en particulier opposée à celle-ci, est disposée au moyen de raccords sécables à une patte intérieure interne (19) de l'emballage intérieur (11, 12), dans lequel les moyens de raccord, en particulier les joints restants (38), sont en outre affaiblis par pré-pliage de la patte de coin (30) dans une première étape de pliage.

13. Emballage tel que revendiqué dans une des revendications 10 à 12, **caractérisé par** les points suivants :
a) l'emballage extérieur (10) consiste en une pièce découpée dotée de zones consécutives pour une paroi arrière (42), une paroi de fond extérieure (40), une paroi avant (41), une paroi supérieure (45) et une pièce de raccord (47) pour raccorder la paroi supérieure (45) à la paroi arrière (42),
b) des rangées continues de points de colle (48, 54, 63, 65) sont d'abord disposées sur la face intérieure de la pièce découpée, en particulier pour former des doubles rangées de points de colle agencées de chacun des deux côtés d'un axe médian,
c) puis les pattes de renforcement (43, 44) sont repliées sur la face intérieure de la paroi avant (41) et de la paroi arrière (42),
d) la pièce découpée prévue avec des points de colle est ensuite repliée dans une position intermédiaire en forme d'équerre, avec une paroi de fond extérieure (40) droite et une paroi arrière adjacente également droite (42),
e) puis deux emballages intérieurs (11, 12) adjacents avec la paroi de fond intérieure respective (13) sont tirés vers l'avant dans la direction de convoyage sur la pièce découpée en forme d'équerre de l'emballage extérieur (10),
f) enfin, la paroi arrière (42) est repliée contre la face libre de l'emballage intérieur (11, 12), lors de la réalisation du raccord au moyen de la pièce de raccord (47).
